# EUROPÄISCHE PATENTSCHRIFT

(11) **EP 1 250 533 B1**
(45) Veröffentlichungstag und Bekanntmachung des Hinweises auf die Patenterteilung: **18.05.2005**
(21) Anmeldenummer: 01902324.1
(22) Anmeldetag: 17.01.2001
(51) Int. Cl.: F15B 1/22, F15B 1/10

(54) **HYDROPNEUMATISCHER DRUCKSPEICHER**
HYDROPNEUMATIC ACCUMULATOR
ACCUMULATEUR DE PRESSION HYDROPNEUMATIQUE

(30) Priorität: 29.01.2000 DE 10003648
(43) Veröffentlichungstag der Anmeldung: 23.10.2002
(73) Patentinhaber: HYDAC Technology GmbH, 66280 Sulzbach/Saar (DE)
(72) Erfinder: WEBER, Norbert, 66280 Sulzbach (DE)
(74) Vertreter: Bartels, Martin Erich Arthur
(86) Internationale Anmeldenummer: PCT/EP2001/000442
(87) Internationale Veröffentlichungsnummer: WO 2001/055602

(56) Entgegenhaltungen:
- DE-A- 3 901 261
- DE-A- 19 650 434
- DE-A- 19 924 807
- GB-A- 1 047 983

## Beschreibung

Die Erfindung bezieht sich auf einen hydropneumatischen Druckspeicher mit einem innerhalb des Speichergehäuses einen Gasraum von einem Ölraum trennenden Balg, insbesondere einem Metallbalg, der an seinem einen Ende am Speichergehäuse so befestigt ist, daß der Ölraum an die Innenseite des Balges angrenzt, der an seinem freien anderen Ende durch einen entsprechend Volumenänderungen von Gasraum und Ölraum beweglichen Abschlußkörper verschlossen ist, und mit einem das Strömen von Hydraulikfluidum aus dem und in den Ölraum freigebenden oder sperrenden Ventil, das bei einer Bewegung des Abschlußkörpers, die einer einen vorgegebenen Größtwert übersteigenden Vergrößerung des Volumens des Gasraumes entspricht, durch den der Abschlußkörper in seine sperrende Stellung überführbar ist, wobei der Abschlußkörper in Form eines Troges ausgebildet ist, wobei der Trog mit seinem am offenen Ende befindlichen Rand mit dem zugeordneten freien Ende des Balges verbunden ist, wobei der Trog sich mit seiner Seitenwand längs der Innenseite des Balges erstreckt und wobei der Boden des Troges als bewegliches Ventilglied des das Strömen von Hydraulikfluidum steuernden Ventiles ausgebildet ist.

Bekanntermaßen muß bei Balgspeichern mit Gummibälgen oder Metallbälgen darauf geachtet werden, daß Überbelastungen des Balges vermieden werden. Bei einem bekannten Druckspeicher der obengenannten Art, der einen Metallbalg benutzt, vergleiche WO 97/46823, ist im Hinblick auf dieses Problem ein Ventilstößel des am Ölraum angeschlossenen Ventiles relativ zum Abschlußkörper des Metallbalges in solcher Lagebeziehung angeordnet, daß der als ebene Endplatte ausgebildete Abschlußkörper des Metallbalges den Veritilstößel bei Erreichen einer gewünschten Endstellung beaufschlagt und in die Sperrstellung des Ventils verschiebt, so daß der Ausstrom von Hydraulikfluidum aus dem Ölraum bei Erreichen dieser Endstellung der Endplatte des Metallbalges unterbunden wird. Bei geschlossenem Ventil bleibt somit, selbst wenn das angeschlossene Hydrauliksystem drucklos werden sollte, im Ölraum des Speichers ein Druck aufrechterhalten, der dem im Gasraum momentan herrschenden Gasdruck entspricht, so daß am Metallbalg beidseits Druckgleichgewicht herrscht.

Zwar ist dadurch eine Überbelastung des Balges dann verhindert, wenn im Betrieb des Druckspeichers der Druck des ölseitig angeschlossenen Hydrauliksystemes abfällt, es besteht jedoch weiterhin die Gefahr der Beschädigung des Balges bei Zuständen mit auf der Ölseite herrschendem Überdruck oder bei einem Fehlen des Vorfülldruckes auf der Gasseite. Da bei dem bekannten Druckspeicher der erwähnten Art der Größtwert des Volumens des Gasraumes im wesentlichen dem Hubvolumen entspricht, welches durch die bei Zusammenziehen und Ausziehen des Metallbalges erfolgende Bewegung der Endplatte definiert ist, muß die Hublänge, welche die Endplatte innerhalb des Speichergehäuses zurücklegen kann, ausreichend lang gewählt werden, wenn ein für den Betrieb des Speichers ausreichendes Volumen des Gasraumes zur Verfügung gestellt werden soll. Bei fehlendem Gas-Vorfülldruck oder ölseitig herrschendem Überdruck wirkt daher der herrschende Druckgradient auf den voll ausgezogenen und damit mechanisch am stärksten belasteten Metallbalg. Man ist daher gezwungen, entweder dickere oder aber mehrlagige Metallbälge zur Anwendung zu bringen. In nachteiliger Weise wird dadurch die Federsteifigkeit stark vergrößert, was zu einem verhältnismäßig schlechten Ansprechverhalten im Betrieb führt. Mehrlagige Bälge führen zu erhöhtem Gewicht und höheren Kosten. Außerdem ergibt sich ein geringerer Hub pro Balgwindung.

Aus der GB-A-1 047 983 ist ein gattungsgemäßer hydropneumatischer Druckspeicher bekannt mit einem innerhalb des Speichers einen Gasraum von einem ölraum trennenden Balg, der an seinem einen Ende am Speichergehäuse so befestigt ist, daß der Ölraum an die Innenseite des Balges angrenzt, der an seinem freien anderen Ende durch einen entsprechenden Volumenänderungen von Gasraum und.Ölraum beweglichen Abschlußkörper verschlossen ist, und mit einem das Strömen von Hydraulikfluidum aus dem und in den ölraum freigebenden oder sperrenden Ventil, das bei einer Bewegung des Abschtußkörpers, die einer einen vorgegebenen Wert übersteigenden Vergrößerung des Volumens des Gasraumes entspricht, durch den Abschlußkörper in seine sperrende Stellung überführbar ist, wobei der Abschlußkörper in Form eines Troges ausgebildet ist, wobei der Trog mit seinem am offenen Ende befindlichen Rand mit dem zugeordneten freien Ende des Balges verbunden ist, wobei der Trog sich mit seiner Seitenwand längs der Innenseite des Balges erstreckt und der Boden des Troges als bewegliches Ventilglied des das Strömen von Hydraulikfluidum steuernden Ventils ausgebildet ist.

Mit dieser bekannten Lösung ist es nicht möglich, die dem Kleinstwert des Volumens des Gasraumes entsprechende Endstellung des Troges mit Hilfe eines ölseitigen Ventils zu steuern.

Ausgehend von diesem Stand der Technik liegt der Erfindung die Aufgabe zugrunde, einen Druckspeicher der betrachteten gattungsgemäßen Art zu schaffen, der sich demgegenüber durch verbesserte Betriebseigenschaften auszeichnet, insbesondere auch in Bereichen des Volumen-Kleinstwertes des Gasraumes des Speichers.

Eine dahingehende Aufgabe löst ein hydropneumatischer Druckspeicher mit den Merkmalen des Patentanspruches 1 in seiner Gesamtheit.

Dadurch, daß gemäß dem kennzeichnenden Teil des Patentanspruches 1 ein am Trogboden befestigter Ventilstößel vorgesehen ist, der sich konzentrisch zur Längsachse aus dem Speichergehäuse erstreckt und mit einem zweiten beweglichen Ventilglied verbunden ist, das bei einer einem vorgegebenen Kleinstwert des Volumens des Gasraumes übersteigenden Bewegung des Troges mit einem das Strömen von Hydraulikfluidum in den Ölraum sperrenden, zweiten Ventilsitz zusammenwirkt, eröffnet sich die vorteilhafte Möglichkeit, auch die dem Kleinstwert des Volumens des Gasraumes entsprechende Endstellung des Troges mit Hilfe eines ölseitigen Ventils zu steuern. Wenn bei einer durch Überdruck auf der Ölseite bewirkten Bewegung des Troges durch den mit diesem verbundenen Ventitstößel der Zustrom von Hydraulikfluidum zum Ölraum gesperrt wird, wird Druckausgleich am Balg hergestellt. Wenn beim Betrieb des erfindungsgemäßen Druckspeichers einmal das Druckgleichgewicht zwischen Gas-Vorfülldruck im Gasraum und Hydraulikdruck im Ölraum hergestellt ist und sich der den Abschluß des Balges bildende Trog zwischen seinen vorgegebenen Eridstellungen befindet, bei dem beide Ventilglieder von ihren zugehörigen Ventilsitzen abgehoben sind, der Fluidstrom also nicht gesperrt ist, dann bleibt der Zustand des Druckausgleiches am Balg im Betrieb erhalten, ungeachtet dessen, ob der Hydraulikdruck der Ölseite gegenüber dem Gas-Vorfülldruck absinken mag (was zum Sperren des Ventils führt) oder ungeachtet dessen, wie stark der Hydraulikdruck relativ zum Gas-Vorfülldruck ansteigen mag (was wiederum zum Sperren des Ventils führt, so daß kein weiterer Zustrom zum Ölraum mehr möglich ist).

Die eingesetzte Bauweise, bei der der Balg die Außenseite eines gasseitig offenen Troges umgibt, ist in mehrfacher Hinsicht vorteilhaft. Da der gesamte Innenraum des Troges als Teil des Gasraumes zur Verfügung steht, erreicht man ein optimales Verhältnis zwischen Cesamtgröße des Speichergehäuses und Volumen des Gasraumes. Während bei dem oben am Anfang erwähnten, bekannten Druckspeicher ein ausreichendes Volumen des Gasraumes nur dadurch zu verwirklichen ist, daß man für die Endplatte des Metallbalges einen ausreichenden Hubweg im Speichergehäuse zuläßt, was zu den erwähnten Überlastungsproblemen des Balges führt, kann bei der Erfindung der dem Ausziehen des Balges entsprechende Hubweg des Abschlußkörpers praktisch beliebig klein ausgeführt werden. Mit anderen Worten gesagt, kann das Speichergehäuse so geformt werden, daß es nach kurzer Hubbewegung des Troges einen mechanischen Anschlag bildet, weil der gesamte Innenraum des Troges als Gasraumvolumen zur Verfügung steht.

Der Balg ist auf diese Weise nicht nur gegen zu starkes Ausziehen geschützt, sondern, da er die Außenseite des Troges umringt, ist der Balg bei im Gasraum herrschendem Überdruck auch mechanisch auf der Außenseite des Troges auf gesamter Länge abgestützt Dies ermöglicht wiederum den Aufbau des Gas-Vorfülldruckes bereits vor Inbetriebnahme des Druckspeichers, d.h. bevor das Hydrauliksystem ölseitig angeschlossen ist. Wenn letzteres der Fall ist und im Ölraum der Betriebsdruck einmal aufgebaut ist, wird durch das den Abfluß von Hydraulikfluidum aus dem Ölraum steuernde Ventil Druckgleichgewicht am Balg aufrecht erhalten. Dadurch, daß der Trog außenseitig vom Balg umgeben ist, ergibt sich ein sehr geringes "Totvolumen" zwischen Trog und Balg, so daß in vorteilhafter Weise vor dem Befüllen des Gasraumes nur eine geringe Menge an Hydraulikfluidum eingefüllt werden muß, was wiederum eine Gewichts- und Kostenersparnis bedeutet.

Da der Boden des Troges gleichzeitig als bewegliches Ventilglied ausgebildet ist, ergibt sich zudem eine besonders kompakte und einfache Bauweise.

Vorzugsweise ist der Trog kreiszylindrisch geformt, und die Tiefe des Troges ist so bemessen, daß sein als Ventilglied dienender Boden als beweglicher kreisrunder Ventilteller mit einem Ventilsitz zusammenwirkt, der an der Innenwand des Speichergehäuses ausgebildet ist. Dadurch ergibt sich nicht nur eine besonders einfache Bauweise des Ventils, sondern, da die gesamte Fläche des Trogbodens als Ventilteller zur Verfügung steht, läßt sich eine besonders großflächige Abdichtung beim Sperrzustand des Ventiles erreichen. Hierzu kann beispielsweise im radial außenliegenden Randbereich des runden Trogbodens ein O-Ring zur Bildung einer ringförmigen Dichtfläche vorgesehen sein.

Der Ventilstößel hat auch eine Führungsfunktion bei der Hubbewegung des Balges, so daß ein einwandfreier Sitz des als Veritilglied dienenden Trogbodens am Ventilsitz und damit ein einwandfreies Sperren des Ventiles gewährleistet sind.

Da der Balg im Gleichgewichtszustand arbeitet, kann eine leichte Bauweise des Balges angewendet werden, was nicht nur zur Gewichtsverringerung, sondern auch zu einem besonders guten Ansprechverhalten führt.

Nachstehend ist die Erfindung anhand eines in der Zeichnung dargestellten Ausführungsbeispieles, bei dem ein Metallbalg verwendet wird, im einzelnen erläutert. Die einzige Figur zeigt einen Längsschnitt des Ausführungsbeispiels des Druckspeichers.

Das dargestellte Ausführungsbeispiel des Druckspeichers ist insbesondere für eine Verwendung bei elektrohydraulischen Bremsanlagen vorgesehen und weist ein als Ganzes mit 1 bezeichnetes Speichergehäuse auf. Dieses weist einen im wesentlichen kreiszytinderförmigen Hauptteil 3 auf, der einerseits durch einen angeschweißten Bodendeckel 5 und andererseits durch eine angeschweißte, flach gewölbte Endkappe 7 verschlossen ist. Im Bodendeckel 5 ist ein zentraler Hydraulikanschluß 9 mit Durchlässen 11 für Zu- und Abfluß eines Hydraulikfluidums zum Ölraum 13 innerhalb des Speichergehäuses 1 vorgesehen. An der Endkappe 7 ist eine zentral gelegene Gas-Füllöffnung vorgesehen, die durch einen Stopfen 15 verschlossen ist und es ermöglicht, durch Befüllen mit einem kompressiblen Gas im angrenzenden Gasraum 17 des Speichergehäuses 1 einen gewünschten Gas-Vorfülldruck herzustellen, beispielsweise durch Befüllen mit Stickstoff.

Als Trennelement zwischen diesem Gasraum 17 und dem Ölraum 13, mit dem ein nicht gezeigtes Hydrauliksystem über den Hydraulikanschluß 9 in Verbindung ist, dient ein Metallbalg 19, der eine kreiszylindrische Form besitzt und am einen Ende mit dem Bodendeckel 5 fest verbunden ist. Der Außendurchmesser des Metallbalges 19 ist etwas geringer als der Innendurchmesser des zylindrischen Hauptteiles 3 des Speichergehäuses 1. An seinem dem Bodendeckel 5 entgegengesetzten freien Ende ist der Metallbalg 19 durch einen Abschlußkörper in Form eines Troges 21 dicht verschlossen. Dieser ist beim gezeigten Ausführungsbeispiel kreiszylindrisch geformt und weist einen Außendurchmesser auf, der etwas geringer ist als der Innendurchmesser des Metallbalges 19. Der Trog 21 ist an seinem offenen Ende 23 mit einem nach außen umgelegten, flanschartigen Rand 25 am zugeordneten freien Ende des Metallbalges 19 befestigt, so daß sich die Seitenwand 27 des Troges 21 längs der Innenseite des den Trog umringenden Metallbalges 19 erstreckt und der Innenraum des Metallbalges 19 lediglich mit dem schmalen Ringraum 29 zwischen der Außenseite der Seitenwand 27 des Troges 21 und der Innenseite des Metallbalges 19 einen Teil des Ölraumes 13 bildet.

Der Gasraum 17 hingegen hat ein demgegenüber weit größeres Volumen, weil innerhalb des Speichergehäuses 1 als Gasraum nicht nur der Ringraum 28 an der Außenseite des Metallbalges 19 und der an die obere Endkappe 7 angrenzende Raum zur Verfügung steht, sondern zusätzlich auch der gesamte Innenraum des Troges 21.

Dem Hydraulikanschluß 9 ist ein doppelt wirkendes Ölventil 31 zugeordnet, das zwei den Durchstrom von Hydraulikfluidum durch die Durchlässe 11 in jeweils zueinander entgegengesetzter Strömungsrichtung sperrende oder freigebende Ventileinheiten aufweist, die durch Bewegungen des Metallbälges 19 und damit des Troges 21 steuerbar sind, wenn sich der Metallbalg 19 aufgrund von Druckdifferenzen im Ölraum 13 und dem Gasraum 17 zusammenzieht oder auszieht und der Trog 21 eine entsprechende Bewegung längs der zentralen Längsachse 33 des Speichergehäuses 1 ausführt. Die Tiefe des Troges 21 ist so bemessen, daß bei unbelastetem Metallbalg 19, zum Beispiel wenn sowohl Ölrauml 3 als auch Gasraum 17 drucklos sind, sich der Trogboden 35 bis in die Nähe der Innenwand 37 des Bodendeckels 5 erstreckt. Der Trogboden 35 ist als kreisrunder Ventilteller gestaltet, der mit der benachbarten Innenwand 37, die als zugeordneter Ventilsitz gestaltet ist, die eine der genannten Ventileinheiten bildet. Zur Bildung von Dichtflächen sind ein O-Ring 39 am radial außenliegenden Rand des Trogbodens 35 sowie ein O-Ring 41 an der Innenwand 37 des Bodendeckels 5 vorgesehen, wobei die O-Ringe 39 und 41 jeweils in entsprechenden Ringnuten aufgenommen sind. Durch den aufgrund des Durchmessers des Troges 21 bedingten, verhältnismäßig großen radialen Abstand der Dichtflächen von der zentralen Längsachse 33 ist eine großflächige Abdichtung und damit ein sehr sicheres Sperren des Ventiles gewährleistet.

Die zweite Ventileinheit weist einen Ventilkörper 43 auf, der über einen am Trogboden 35 befestigten Ventilstößel 45 zusammen mit dem Trog 21 beweglich ist. Der Ventilstößel 45 erstreckt sich durch eine zentrale Bohrung 47 im Bodendeckel 5 aus dem Speichergehäuse 1 heraus. Der Ventilkörper 43 wirkt mit einem im Hydraulikanschluß 9 ausgebildeten Ventilsitz 49 zusammen und weist einen an den Ventilsitz anlegbaren O-Ring 50 auf.

Wie ersichtlich ist, bewegt sich der Trog 21 bei einem Zusammenziehen des Metallbalges 19 aufgrund eines Überdruckzustandes im Gasraum 17 gegenüber dem Ölraum 13 mit seinem als Ventilteller dienenden Trogboden 35 an die Innenwand 37 des Bodendeckels 5, so daß die O-Ringe 39 und 41 zur Anlage an entsprechende Flächen von Ventilsitz bzw. Ventilteller kommen und ein Abfluß von Hydraulikfluidum durch die Durchlässe 11 aus dem Ölraum 13 gesperrt wird. Wenn andererseits im Ölraum 13 ein höherer Druck herrscht als im Gasraum 17, führt eine entsprechende Verschiebebewegung des Troges 21 über den Ventilstößel 45 zu einer Bewegung des Ventilkörpers 43, der durch Anlage des O-Ringes 50 am Ventilsitz 49 den Zustrom von Hydraulikfluidum zum Ölraum 13 sperrt, so daß wiederum der Zustand des Druckausgleiches zwischen Ölraum 13 und Gasraum 17 entsteht. Dies bedeutet, daß der erfindungsgemäße Druckspeicher durch das Vorhandensein des doppelt wirkenden Ventiles 31, also dadurch, daß sowohl der Abfluß von Hydraulikfluidum als auch der Zustrom von Hydraulikfluidum gesteuert wird, im Betrieb hinsichtlich der Beibehaltung des Druckausgleiches am Metallbalg 19 selbststeuernd arbeitet, wodurch höchste Betriebssicherheit über lange Betriebszeiträume gewährleistet ist und Metallbälge leichter Bauweise entsprechend vorteilhaft zum Einsatz kommen können. Zudem ergibt sich dadurch, daß als Abschluß des offenen Endes des Metallbalges 19 ein sich ins Innere des Metallbalges 19 erstrekkender Trog 21 vorgesehen ist, nicht nur der Vorteil der vereinfachten Bauweise des Ventils durch Verwendung des Trogbodens 35 als bewegliches Ventilglied, sondern der besondere Vorteil, daß praktisch das gesamte Volumen des Troges 21 als Teilvolumen des Gasraumes 17 zur Verfügung steht.

Es versteht sich, daß anstelle des beim beschriebenen Beispiel gezeigten Metallbalges 19 auch ein nichtmetallischer Balg vorgesehen sein kann.

## Patentansprüche

1. Hydropneumatischer Druckspeicher mit einem innerhalb des Speichergehäuses (1) einen Gasraum (17) von einem Ölraum (13) trennenden Balg (19), insbesondere einem Metallbalg, der an seinem einen Ende am Speichergehäuse (1) so befestigt ist, daß der Ölraum (13) an die Innenseite des Balges (19) angrenzt, der an seinem freien anderen Ende durch einen entsprechend Volumenänderungen von Gasraum (17)und Ölraum (13) beweglichen Abschlußkörper (21) verschlossen ist, und mit einem das Strömen von Hydraulikfluidum aus dem und in den Ölraum (13) freigebenden oder sperrenden Ventil (31), das bei einer Bewegung des Abschlußkörpers (21), die einer einen vorgegebenen Größtwert übersteigenden Vergrößerung des Volumens des Gasraumes (17) entspricht, durch den der Abschlußkörper (21) in seine sperrende Stellung überführbar ist, wobei der Abschlußkörper in Form eines Troges (21) ausgebildet ist, wobei der Trog (21) mit seinem am offenen Ende (23) befindlichen Rand (25) mit dem zugeordneten freien Ende des Balges (19) verbunden ist, wobei der Trog (21) sich mit seiner Seitenwand (27) längs der Innenseite des Balges (19) erstreckt und wobei der Boden (35) des Troges (21) als bewegliches Ventilglied des das Strömen von Hydraulikfluidum steuernden Ventiles (31) ausgebildet ist, **dadurch gekennzeichnet, daß** ein am Trogboden (35) befestigter Ventil stößel (45) vorgesehen ist, der sich konzentrisch zur Längsachse (33) aus dem Speichergehäuse (1) erstreckt und mit einem zweiten beweglichen Ventilglied (43) verbunden. ist, das bei einer einem vorgegebenen Kleinstwert des Volumens des Gasraumes (17) übersteigenden Bewegung des Troges (21) mit einem das Strömen von Hydraulikfluidum in den Ölraum (13) sperrenden, zweiten Ventilsitz (49) zusammenwirkt.

2. Hydropneumatischer Druckspeicher nach Anspruch 1, **dadurch gekennzeichnet, daß** der Trog (21) kreiszylindrisch geformt ist und seine Tiefe so bemessen ist, daß sein als Ventilglied dienender Boden (35) als kreisrunder beweglicher Ventilteller mit einem Ventilsitz zusammenwirkt, der an der Innenwand (37) des Speichergehäuses (1) ausgebildet ist.

3. Hydropneumatischer Druckspeicher nach Anspruch 2, **dadurch gekennzeichnet, daß** der Ventilsitz konzentrisch zur zentralen Längsachse (33) des als Rotationskörper gestalteten Speichergehäuses (1) angeordnet ist und einen Durchlaß (11) für Hydraulikfluidum umgibt.

4. Hydropneumatischer Druckspeicher nach Anspruch 3, **dadurch gekennzeichnet; daß** konzentrisch zur Längsachse (33) Dichtflächen (39, 41) am Ventilteller und am Ventilsitz in deren jeweils radial außenliegendem Randbereich vorgesehen sind.

5. Hydropneumatischer Druckspeicher nach einem der Ansprüche 1 bis 4, **dadurch gekennzeichnet, daß** Dichtflächen an den beweglichen Ventilgliedern und/oder zugeordneten Ventilsitzen durch in Ringnuten sitzende O-Ringe (39, 41) gebildet sind.

## Claims

1. Hydro-pneumatic pressure accumulator comprising within the pressure accumulator housing (1) a gas chamber (17) from an oil chamber (13) separating bellows (19) and particularly a metal bellows which bellows is fastened at one of its ends to the pressure accumulator housing (1) such that the oil chamber (13) is contiguous to the inside of the bellows (19) and further which bellows is sealed at its other open end by means of a sealing body (21) which sealing body (21) moves in accordance with volume changes of gas chamber (17) and oil chamber (13) and with a the flowing of hydraulic fluid out of and into the oil chamber (13) releasing or blocking valve (31) which valve corresponds to an in excess of a specified maximum value enlargement of the volume of the gas chamber (17) by which means the sealing body (21) is transferable into its blocking position wherein the sealing body is formed in the shape of a trough (21) and wherein the trough (21) is connected with its at the open end (23) disposed edge (25) to the allocated open end of the bellows (19) and wherein the trough (21) with its lateral wall (27) extends longitudinally with respect to the inside of the bellows (19) and wherein the floor (35) of the trough (21) is formed as a moving valve member of the hydraulic fluid flow-controlling valve (31) **characterised in that** attached to the trough floor (35) is provided a valve lifter (45) which valve lifter (45) extends concentrically with respect to the longitudinal axis (33) out of the pressure accumulator housing (1) and is further connected to a second moveable valve member (43) which second moveable valve member (43) in the case of a movement of the trough (21) in excess of a specified minimum value of the volume of the gas chamber (17) cooperates with a flowing of hydraulic fluid into the oil chamber (13) blocking second valve seat (49).

2. Hydro-pneumatic pressure accumulator according to Claim 1 **characterised in that** the trough (21) is formed as a regular cylinder whose depth is measured such that its as a valve member serving base (35) cooperates as a circularly moveable valve disc with a valve face which valve face is formed on the inside wall (37) of the pressure accumulator housing (1).

3. Hydro-pneumatic pressure accumulator according to Claim 2 **characterised in that** the valve face is disposed concentrically with respect to the central longitudinal axis (33) of the as a rotating body formed pressure accumulator housing (1) and which valve face surrounds a passage (11) for hydraulic fluid.

4. Hydro-pneumatic pressure accumulator according to Claim 3 **characterised in that** concentrically with respect to the longitudinal axis (33) are provided sealing surfaces (39,41) on the valve disc and on the valve face in their respective radially disposed external edge regions.

5. Hydro-pneumatic pressure accumulator according to one of the claims 1 to 4 **characterised in that** sealing surfaces are formed on the moveable valve members and/or allocated valve faces by means of O-rings (39,41 ) which O-rings (39,41) are seated in annular grooves.

## Revendications

1. Accumulateur de pression hydropneumatique comprenant un soufflet (19) séparant une chambre à gaz (17) d'une chambre à huile (13) à l'intérieur du logement d'accumulateur (1), en particulier un soufflet métallique, qui est fixé au niveau d'une de ses extrémités au logement d'accumulateur (1), de sorte que la chambre à huile (13) est adjacente au côté intérieur du soufflet (19), lequel soufflet est fermé au niveau de son autre extrémité libre par un obturateur (21) mobile en fonction des modifications du volume de la chambre à gaz (17) et de la chambre à huile (13), et comprenant une soupape (31) bloquant ou libérant l'écoulement du fluide hydraulique depuis la chambre à huile (13) ou dans celle-ci, qui, à l'occasion d'un déplacement de l'obturateur (21), qui correspond à une augmentation du volume de la chambre à gaz (17) dépassant une valeur maximale prédéfinie, à travers laquelle l'obturateur (21) peut être amené dans sa position de blocage, l'obturateur étant conçu sous forme d'un bac (21), le bac (21) étant relié avec son bord (25) situé sur l'extrémité ouverte (23) à l'extrémité libre associée du soufflet (19), le bac (21) s'étendant avec sa paroi latérale (27) le long du côté intérieur du soufflet (19) et le fond (35) du bac (21) étant conçu comme un élément de soupape mobile de la soupape (31) commandant l'écoulement du fluide hydraulique, **caractérisé en ce qu'**un poussoir de soupape (45) fixé sur le fond du bac (35) est prévu, qui s'étend de façon concentrique par rapport à l'axe longitudinal (33) depuis le logement d'accumulateur (1) et est relié à un second élément de soupape mobile (43), qui coopère, à l'occasion d'un déplacement du bac (21) dépassant une valeur minimale prédéfinie du volume de la chambre à gaz (17), avec un second siège de soupape (49), bloquant l'écoulement du fluide hydraulique dans la chambre à huile (13).

2. Accumulateur de pression hydropneumatique selon la revendication 1, **caractérisé en ce que** le bac (21) présente une forme de type cylindrique circulaire et sa profondeur est dimensionnée de sorte que son fond (35) servant d'élément de soupape coopère comme une tête de soupape mobile circulaire avec un siège de soupape, qui est conçu sur la paroi intérieure (37) du logement d'accumulateur (1).

3. Accumulateur de pression hydropneumatique selon la revendication 2, **caractérisé en ce que** le siège de soupape est disposé de façon concentrique par rapport à l'axe longitudinal central (33) du logement d'accumulateur (1) configuré comme un corps rotationnel et entoure un passage (11) pour le fluide hydraulique.

4. Accumulateur de pression hydropneumatique selon la revendication 3, **caractérisé en ce que** des surfaces d'étanchéité (39, 41) sont prévues de manière concentrique à l'axe longitudinal (33) sur la tête de soupape et sur le siège de soupape dans leur zone marginale située à l'extérieur respectivement dans le sens radial.

5. Accumulateur de pression hydropneumatique selon l'une des revendications 1 à 4, **caractérisé en ce que** des surfaces d'étanchéité sont formées sur les éléments de soupape mobiles et/ou les sièges de soupape associés par des joints toriques (39, 41) reposant dans des rainures annulaires.
